# EUROPÄISCHE PATENTSCHRIFT

(11) **EP 3 079 872 B1**
(45) Veröffentlichungstag und Bekanntmachung des Hinweises auf die Patenterteilung: **25.12.2019**
(21) Anmeldenummer: 14830873.7
(22) Anmeldetag: 04.12.2014
(51) Int. Cl.: B28C 5/12, B01F 7/04, B01F 7/24, B01F 15/02

(54) **MISCH- UND FÖRDERANLAGE FÜR TROCKENBAUSTOFFE AUS EINEM VORRATSSILO**
MIXING AND CONVEYING SYSTEM FOR DRY MORTAR MATERIALS FROM A STORAGE SILO
INSTALLATION DE MÉLANGE ET DE TRANSPORT POUR MATÉRIAUX DE CONSTRUCTION SECS PROVENANT D'UN SILO DE STOCKAGE

(30) Priorität: 10.12.2013 CH 20512013
(43) Veröffentlichungstag der Anmeldung: 19.10.2016
(73) Patentinhaber: S & P Clever Reinforcement Company AG, 6423 Seewen (CH)
(72) Erfinder: SCHERER, Josef, CH-6440 Brunnen (CH)
(74) Vertreter: Felber, Josef
(86) Internationale Anmeldenummer: PCT/IB2014/066596
(87) Internationale Veröffentlichungsnummer: WO 2015/087214

(56) Entgegenhaltungen:
- EP-A1- 0 574 728
- EP-A1- 1 498 175
- DE-A1- 2 166 509
- DE-U1- 29 911 546

## Beschreibung

Diese Erfindung betrifft eine Misch- und Förderanlage für Trockenbaustoffe zu Bauzwecken. Diese Trockenbaustoffe werden in einem Vorratssilo auf der Baustelle zwischengelagert und aus diesem bezogen, mit Wasser gemischt und gepumpt, und dann durch einen Schlauch gefördert, bis das Gemisch hernach aus einer Düse austritt und auf ein Bauwerk appliziert wird. Dazu erfolgt an der Spritzdüse eine Zugabe von Pressluft, damit der gepumpte Mörtel aufgerissen und verspritzt werden kann.

Für die Sicherstellung, Bereitstellung, Mischung und Förderung des Spritzmörtels werden die Trockenbaustoffe, nämlich Sand, Kalk, Zement, Zusatzmittel und Zusatzstoffe mit minimaler Eigenfeuchtigkeit von weniger als 0.3% Wasser in einem Vorratssilo auf der Baustelle zwischengelagert. Gemäss dem Stand der Technik werden unterhalb des Vorratssilos, das heisst unterhalb einer Verschlussklappe für die Dickstromförderung der Trockenbaustoffe, mehrheitlich Schneckenpumpen verwendet. Eine horizontal verlaufende Antriebswelle ist mit einer Schnecke bestückt, die in einem Rohr dreht, sodass sie eine liegende Archimedesschraube bildet. In dieses Rohr wird Anmachwasser in der nötigen Menge zugegeben, und dann erfolgt die Mischung der Trockenbaustoffe mit dem Wasser in diesem Rohr. Die Schnecke wirkt gleichzeitig als Mischer und als Pumpe, und sie fördert das Gemisch direkt in einen Pumpschlauch, welcher zur Spritzdüse führt. Das Mischen des Mörtels mit dem Anmachwasser erfolgt somit in dieser kurzen Schnecke und damit nur während verhältnismässig kurzer Zeit, bis die Mischung aus der Schnecke herausgefördert wird. Die Kontinuität des Mischvorganges wird bestimmt durch die Drehgeschwindigkeit, die Länge sowie die Steigung der Schnecke auf der Antriebswelle. Bei hochmodifizierten Mörteln auf Polymerbasis ist eine lange Mischzeit von 90 bis 180 Sekunden erforderlich. Falls diese Mischzeit nicht eingehalten wird, können die Polymere im Mörtel nicht oder nicht hinreichend aufgeschlossen werden. Darunter leidet die Qualität des Endproduktes, also der Mörtelmischung. Mit den herkömmlichen, kombinierten Misch-Pumpschnecken wird die geforderte Mischzeit oftmals nicht erreicht. Die Schnecken sind zu kurz. Das Mischen erfolgt daher nicht optimal und seine Bestimmungsgrössen sind nicht variierbar, höchstens die Drehzahl der Schnecke, was jedoch unzureichend ist.

Beim Spritzvorgang entstehen in der Praxis immer wieder Unterbrüche und somit Wartezeiten. Ein kontinuierliches Fördern auf der Baustelle ist in der Praxis nicht möglich. Während der Wartezeit verbleibt der Mörtel in der Misch- sowie Förderschnecke. Da sich der Mörtel dort nicht bewegt, steift er an. Wird nun die Misch- und Förderschnecke wieder in Betrieb genommen, kann der Mörtel mit steifer Konsistenz oftmals nicht mehr in den Förderschlauch gepresst werden. Das führt zu sogenannten Stopfern und schlussendlich zu erzwungenen Arbeitsunterbrüchen. Alle Pumpschläuche bis zu 120m Länge sowie die Misch- und Förderschnecke müssen in so einem Fall aufwändig gereinigt werden, damit der Pumpvorgang erneut gestartet werden kann. Das bedeutet enorme Kosten, Wartezeiten für das beteiligte Personal, Ärger und Zusatzaufwand für das Maschinenpersonal, Verlust an Mörtel und Verzögerungen im Baufortschritt mit allen negativen Folgeauswirkungen. Im Stand der Technik zeigt die **Deutsche Offenlegungsschrift** 2 166 509 in der Figur eine Misch- und Förderanlage, bei welcher (von links nach rechts) zuerst eine Förderschnecke einen Mischer mit Paddeln bedient. Aus diesem Mischer fällt der angemischte Beton in eine zweite Förderschnecke und von dort in einen weiteren Paddelmischer. Unterhalb desselben ist die Förderschnecke angeordnet, welche den Spritzbeton in den Schlauch pumpt. DE 299 11 546 und EP 0 574 728 A1 zeigen einen Mischbehälter in Form eines stehenden Zylinders mit einem Wendel darin. Die Förderpumpe für den Schlauch schliesst unten direkt axial an.

Die Aufgabe der Erfindung ist es vor diesem technologischen Hintergrund, eine Misch- und Förderanlage für Trockenbaustoffe aus einem Vorratssilo zu schaffen, welche erstens eine beliebig einstellbare Mischzeit der aus dem Vorratssilo geförderten Menge ermöglicht, sodass dem hochvergüteten Mörtel die erforderliche Zeit für das Aufschliessen der in ihm enthaltenen Polymere einräumbar ist, zur Erzielung einer optimalen Mörtelmischung, sowie zweitens eine Ansteifung auch bei Förderunterbrüchen vermeidbar macht. Weiter soll es die Misch- und Förderanlage erlauben, den Förderprozess ohne Weiteres zu unterbrechen, ohne dass eine Ansteifung des mit Wasser angemachten Mörtels zu befürchten ist, sondern nach einem Unterbruch die Weiterförderung des angemachten Mörtels ohne Weiteres wieder aufgenommen werden kann.

Diese Aufgabe wird gelöst von einer Misch- und Förderanlage für Trockenbaustoffe, die durch eine öffnen- und schliessbare Verschlussklappe aus einem Vorratssilo beziehbar sind, mit einer unterhalb der Verschlussklappe angeordneten, in einem Rohr gelagerten, antreibbaren Förderschnecke für die Entnahme von Trockenbaustoff, und die sich dadurch auszeichnet, dass dieser Förderschnecke ein Anmach- und Pufferbehälter mit einem Stutzen für die Wasserzugabe sowie einem inneren, antreibbaren Rührwerk nachgeschaltet ist, und der Anmach- und Pufferbehälter unten in eine Rinne oder einen Konus ausläuft und in ein Rohr mit einer Pump-Förderschnecke mit einem eigenen Antrieb mündet, über welche die im Anmach- und Pufferbehälter aufgearbeitete Mörtelmischung in den Pumpschlauch förderbar ist, wobei der Inhalt des Anmach- und Pufferbehälters mindestens das 1.5-fache der maximalen Minutenförderleistung der Pump-Förderschnecke beträgt.

In den Zeichnungen ist die Misch- und Förderanlage nach herkömmlicher Bauweise gezeigt, sowie im Vergleich dazu sind Ausführungen der erfindungsgemässen Anlage schematisch dargestellt und sie werden nachfolgend anhand dieser Zeichnungen beschrieben. Dabei wird auch die Funktion der einzelnen Komponenten erklärt und die Vorteile dieser Beispiele der erfindungsgemässen Anlage werden erläutert.

Es zeigt:
- Figur 1:: Eine schematische Darstellung einer herkömmlichen Misch- und Förderanlage;
- Figur 2:: Eine schematische Darstellung der erfindungsgemässen Misch- und Förderanlage in einer ersten Ausführung mit stehendem, zylindrischen Anmach- und Pufferbehälter;
- Figur 3:: Eine schematische Darstellung der erfindungsgemässen Misch- und Förderanlage in einer zweiten Ausführung mit liegender zylindrischen Trommel als Anmach- und Pufferbehälter;
- Figur 4:: Einen Querschnitt durch den Anmach- und Pufferbehälter der Ausführung nach Figur 3 mit seinem Rührwerk.

In Figur 1 ist zunächst eine herkömmliche Misch- und Förderanlage schematisch dargestellt. Das Vorratssilo 1 läuft hier gegen unten konisch zu und der Inhalt wird damit hin zu einer Ausschüttgosse 2 geführt, die mit einer Verschlussklappe 3 zum dosierten Ausgeben von Trockenbaustoffen ausgerüstet ist. Wenn die Verschlussklappe 3 geöffnet wird, werden die Trockenbaustoffe in das Rohr 17 mit der Misch- und Förderschnecke 4 geschüttet. Diese Misch- und Förderschnecke 4 wird von einem Elektromotor 7 angetrieben. Wenn sie sich dreht, werden die Trockenbaustoffe in ihrem Innern einerseits gemischt, andererseits aber auch gefördert, im Bild von links nach rechts. Im hinteren Bereich des Rohrs 17, in welchem die Misch- und Förderschnecke 4 dreht, ist ein Einfüllstutzen 8 angeformt. Hier kann wie mit dem Pfeil angedeutet Wasser zugegeben werden. Sobald die Misch- und Förderschnecke 4 läuft, wird gemischt und der angerührte Mörtel wird direkt in den Schlauch 5 gepresst und darin gepumpt, bis er an der Düse 6 anlangt. Dort wird wie mit dem Pfeil 9 angedeutet Pressluft zugegeben, damit der Mörtel aufreisst und gespritzt werden kann.

Das Problem mit einer solchen Misch- und Förderanlage ist es nun, dass der Misch- und Förderprozess nicht einstellbar ist. Einzig die Drehzahl der Misch- und Förderschnecke 4 kann variiert werden, was jedoch nicht hinreichend ist. In der Folge wird moderner, hochmodifizierter Mörtel, der mit Polymeren versetzt ist, nicht hinreichend innig gemischt und die Polymere können gar nicht aufgeschlossen werden und ihre Funktion im Mörtel kann sich daher gar nicht voll entfalten. Letztlich werden dadurch Spätfolgen in Form von Baumängeln in der Mörtelschicht eines Gebäudes eingehandelt. Die Zeitperiode der Mischung liegt mit einer solchen Anlage meistens bloss bei maximal 20 Sekunden. Zum Erreichen einer hinreichend homogenen Mischung, bei welcher auch sichergestellt ist, dass die zugegebenen Polymere im Mörtel voll aufgeschlossen werden, sollte die Mischzeitdauer mindestens 90 bis 180 Sekunden betragen.

Ein weiteres Problem mit diesen herkömmlichen Misch- und Förderanlagen ist darin zu sehen, dass für jeden Unterbruch des Mörtelspritzens, was in der Praxis unvermeidlich ist, die Misch- und Förderschnecke 4 komplett gestoppt werden muss. In der Folge bleibt der Mörtel im Rohr 17 mit der Misch- und Förderschnecke 4 liegen, und er enthält bereits Wasser, und nach einer Weile beginnt er anzusteifen. Wird zu lange gewartet mit dem Wiederaufnehmen des Spritzens, so bleibt nichts anderes übrig als die Misch- und Förderschnecke 4 durch eine Demontage freizulegen und den angesteiften oder gehärteten Mörtel zu entfernen und hernach die Misch- und Förderschnecke 4 erneut zusammenzubauen. Ausserdem muss auch der im Schlauch 5 steckengebliebene Mörtel mit Wasser und Pressluft vom Schlauch entfernt werden und der Schlauch muss durchgespült und gereinigt werden, was wegen der Elastizität des Schlauches grundsätzlich möglich ist, jedoch arbeitsaufwändig ist, genauso wie auch die Demontage und Montage der Misch- und Förderschnecke 4 aufwändig ist. Das Unterbrechen der Spritzarbeiten ist also mit dieser Misch- und Förderanlage stets mit dem Risiko verbunden, dass die Arbeiten nicht problemlos wieder aufgenommen werden können.

Eine erste Ausführung der erfindungsgemässen Misch- und Förderanlage ist in Figur 2 ebenfalls schematisch gezeigt. Im Unterschied zur herkömmlichen Anlage weist diese Misch- und Förderanlage einen gesonderten Anmach- und Pufferbehälter 18 auf, in welchem wie es der Name sagt der Mörtel durch Mischen angemacht wird. Sein Volumen beträgt mindestens das 1.5-fache der Minutenförderleistung der Pump-Förderschnecke 14 an seinem unteren Ende. Typische Förderleistungen dieser Pump-Förderschnecken 14 liegen bei ca. 30 bis 40 Litern pro Minute, wobei bei einer maximalen Drehzahl von 400 U/min bei voller Motorleistung eine Förderleistung von 50 Litern pro Minute erreicht wird, die aber in der Praxis kauf gefahren wird. Vorzugsweise weist dann der Anmach- und Pufferbehälter 18 ein Volumen von ca. 60 Litern auf. Er soll mindestens das 1.5-fache Volumen der Minutenförderleistung der Pump-Förderschnecke 14 aufweisen, damit eine Mindest-Mischzeit von 90 Sekunden erreicht wird, oder auch eine noch längere Mischzeit. Dieser Anmach- und Pufferbehälter 18 ist im gezeigten Ausführungsbeispiel ein stehender Zylinder, welcher unten konisch zu einer Mündung ausläuft und in der Zeichnung halb offen dargestellt ist, also unter Weglassung der vorderen Zylinderwand, um einen Blick ins Innere zu gewähren. In seinem Innern ist ein Wendel 20 längs der Innenwand des zylindrischen Behälters nachgeführt, aber nicht mit der Innenwand verbunden. Der Wendel 20 kann mit seinem Aussenrand längs der Innenwand des zylindrischen Anmach- und Pufferbehälters 18 längs einer Schraubenlinie geführt sein, sodass er über seine Länge eine gleichbleibende Steigung aufweist. Alternativ kann sein äusserer Rand aber auch eine Spirale beschreiben, sodass er also über seine Länge eine variierende Steigung aufweist. Eine zentrale Achse 19 führt von einem Elektromotor 13 aus axial durch den zylindrischen Anmach- und Pufferbehälter 18. Diese Achse 19 ist über eine Anzahl feste und stabile Stege 22 mit dem Wendel 20 verbunden, sodass dieser durch Rotieren der Achse 19 ebenfalls in Rotation versetzt werden kann. Unten ist die Achse 19 zur Stabilisierung in einem Lager 21 gehalten. Der angemachte Mörtel wird nach dem Mischen mit dem durch den Einfüllstutzen 8 zugeführten Wasser zunächst im Anmach- und Pufferbehälter 18 gepuffert, sodass er nicht ansteift. Dazu dient die ständige Rotation des Wendels 20, wodurch der Mörtel ständig nach oben gefördert wird, wo er durch den zentralen Freiraum im Wendel 20 wieder hinunterfällt und daher ständig in Bewegung gehalten wird. Aus diesem Anmach- und Pufferbehälter 18 kann je nach Bedarf verarbeitungsfertiger Mörtel zum Spritzen bezogen werden, wozu unten am Anmach- und Pufferbehälter 18 dieser in ein Rohr 15 mit Pump-Förderschnecke 14 mündet. Wenn diese, von einem gesonderten Motor 16 betrieben laufen gelassen wird, so pumpt sie Spritzmörtel in den Pumpschlauch 5. Zum Unterbrechen des Pumpens wird die Pump-Förderschnecke 14 rückwärts laufen gelassen. Damit fördert sie den im Rohr 15 steckenden Mörtel zurück und drückt ihn laufend nach oben in den Anmach- und Pufferbehälter 18.

Die Anlage wird wie folgt betrieben. Zunächst wird die Verschlussklappe 3 der Ausschüttgosse 2 des Vorratssilos 1 geöffnet, sodass Trockenbaustoff durch die Ausschüttgosse 2 in das Rohr 17 mit der Förderschnecke 4 fällt. Die Förderschnecke 4 wird vom Elektromotor 7 angetrieben und verschiebt den Trockenbaustoff im Bild nach rechts in den Anmach- und Pufferbehälter 18. Erst jetzt wird nach dem Mass der zugeförderten Menge Trockenbaustoff Wasser durch den Einfüllstutzen 8 zudosiert. Die Menge des Trockenbaustoffs steht in einem bestimmten Verhältnis zur Laufdauer der Förderschnecke 4. Damit kann das Wasser hinreichend genau zudosiert werden. Fortan wird der Trockenbaustoff im Anmach- und Pufferbehälter 18 mit dem Wasser vermischt, indem im Innern des Anmach- und Pufferbehälters 18 der Wendelmischer rotiert. Eine Mischdauer von 90 Sekunden wird dabei in jedem Fall eingehalten, denn das Material das sich im unteren konischen Zulauf befindet, wird vom Wendel 20 erfasst und ganz nach oben befördert und muss dann über die Stege 22 kaskadenartig nach unten fallen, was sich mehrmals wiederholt. Der Anmach- und Pufferbehälter 18 wird zunächst zu einem grösser Teil befüllt, dann wird gemischt und hernach eine Zeitlang gepuffert, zum Beispiel 90 bis 180 Sekunden lang oder mehrere Minuten lang. Fortan kann unten über die Pump-Förderschnecke 14 der gemischte Mörtel weggefördert und in den Pumpschlauch 5 gefördert werden, während oben für eine gleichmässige Förderung mengenmässig gleichviel Trockenbaustoff und Wasser zugeführt wird, für eine laufende Verarbeitung bzw. Mischung und anschliessende Pufferung. Der Mischvorgang wird mit dieser Anlage ab der Wasserzugabe also von der Förderung in den anschliessenden Pumpschlauch 5 getrennt. Das heisst, der Mischvorgang geht kontinuierlich weiter, selbst wenn die Förderschnecke 4 zum Bezug von Trockenbaustoff abgestellt ist, und die gesonderte Pump-Förderschnecke 14 für das Unterbrechen des Pumpens rückwärts laufengelassen wird.

In Figur 3 ist eine alternative Ausführung der Vorrichtung gezeigt, mit einem Anmach- und Pufferbehälter 10 in Form einer liegenden Trommel. Eine Achse führt horizontal durch diesen Anmach- und Pufferbehälter 10 und trägt radial abstehende Paddel 11 mit Schaufeln als Paddelenden. Diese Achse 12 ist von einem gesonderten, eigenen Motor 13 angetrieben. Solange dieser Motor 13 läuft, wird die Achse 12 gedreht und die Paddel 11 rühren den Mörtel im Innern des Anmach- und Pufferbehälter 10 nass und stetig um, sodass eine Ansteifung unterbleibt. Der Inhalt des Anmach- und Pufferbehälter 10 ist mindestens doppelt so gross wie jener des vorgelagerten Rohrs 17 mit der Förderschnecke 4, aus welchem der Anmach- und Pufferbehälter 10 beschickt wird. Je nach Grösse des Anmach- und Pufferbehälter 10 kann auch ein grosser Puffer erzeugt werden, sodass stets eine hinreichende Mischzeit erreicht wird, und gleichzeitig die Anlage auch ohne Spritzen von Mörtel für die reine Mischung oder Pufferung weiterlaufen kann, und damit eine Ansteifung von Mörtel in der Anlage vermieden wird. Die Wasserzufuhr erfolgt direkt in den Anmach- und Pufferbehälter 10 durch den Stutzen 8 auf seiner Oberseite. Unten läuft der Anmach- und Pufferbehälter 10 in einen Kännel aus, welcher gleichzeitig das Rohr 15 einer Pump-Förderschnecke 14 bildet, und diese wird von einem eigenen Motor 16 angetrieben. Das Rohr 15 dieser Förderschnecke 14 mündet in den Schlauch 5 und dieser endet mit einer Düse 6, bei welcher Pressluft zudosierbar ist, wie mit dem Pfeil 9 angedeutet.

In Figur 4 ist der Anmach- und Pufferbehälter 10 gemäss der Darstellung in Figur 3 in dieser Zeichnung von rechts auf die Anlage gesehen dargestellt, und zwar in einem Schnitt durch die Ebene der strichlinierten Linie A in Figur 3. Der Anmach- und Pufferbehälter 10 ist unten halbkreisförmig geformt, bildet also einen Kännel. Durch den Anmach- und Pufferbehälter 10 erstreckt sich die Achse 12, an welcher die Paddel 11 radial angeordnet sind. Die Paddel 11 sind mit Schaufeln 23 ausgerüstet, die in Bezug auf die Paddel 11 vorzugsweise schiefwinklig angeordnet sind. Sie drehen in der gezeigten Abbildung im Gegenuhrzeigersinn. Unten mündet der Anmach- und Pufferbehälter 10 an seiner tiefsten Stelle in einen kleineren Kännel, welcher das Rohr 15 der Pump-Förderschnecke 14 bildet, welche nass fördert. Wenn die Pump-Förderschnecke 14 ruht oder entgegen ihrer Förderrichtung läuft und gleichzeitig die Paddel 11 im Anmach- und Pufferbehälter 10 rotieren, so wird eine Ansteifung des angerührten Mörtels im Anmach- und Pufferbehälter 10 und im Rohr 15 wirksam vermieden. Damit können Unterbrüche im Spritzen des Mörtels einfach überbrückt werden, wie das im Folgenden näher beschrieben wird.

Kann aus irgendeinem Grund nicht weiter gespritzt werden, - muss also das Spritzen des Mörtels unterbrochen werden - so kann die Pump-Förderschnecke 14, die ja einzig für das Fördern bzw. Pumpen des angerührten nassen Mörtels durch den Schlauch 5 zuständig ist, sofort abgestellt werden. Bedarfsweise kann sie auch in umgekehrter Richtung laufengelassen werden. Sie drückt dann an ihrem hinteren Ende den Mörtel hinauf in den Anmach- und Pufferbehälter 10, weil dieser dort nirgendwohin sonst ausweichen kann. Im Anmach- und Pufferbehälter 10 aber wird er laufend von den Schaufeln 23 der Paddel 11 erfasst und umgerührt, wodurch er nicht ansteifen oder gar an- oder aushärten kann. Gleichzeitig mit dem Stoppen der Pump-Förderschnecke 14 wird auch die Verschlussklappe 3 des Vorratssilos 1 geschlossen. Der noch in der Förderschnecke 4 befindliche Trockenbaustoff und Mörtel wird noch in den Anmach- und Pufferbehälter 10 gefördert, und darin mit Wasser vermengt, bis das Rohr 17 mit der Förderschnecke 4 leer ist. Der in den Anmach- und Pufferbehälter 10 geförderte Mörtel verbleibt hinfort im Anmach- und Pufferbehälter 10 und wird ständig umgerührt, bis das Spritzen erneut aufgenommen wird. Sobald das Rohr 17 mit der Förderschnecke 4 entleert ist, bzw. aller Inhalt in den Anmach- und Pufferbehälter 10 gefallen ist, kann die Förderschnecke 4 abgestellt werden. Während eines längeren Unterbruchs werden einzig die Paddel 11 im Anmach- und Pufferbehälter 10 in Bewegung gehalten, oder bedarfsweise wird auch die Pump-Förderschnecke 14 in Gegen-Förderrichtung laufen gelassen. Damit der Anmach- und Pufferbehälter 10 in jedem Fall den Inhalt der Förderschnecke 4 aufnehmen kann und eine hinreichende Mischdauer in ihm sichergestellt ist, ist er mindestens 1.5 mal so gross wie die Minuten-Förderleistung der Pump-Förderschnecke 14, oder gar noch grösser, wenn ein grosser Puffer von angerührtem Mörtel gefragt ist. Mit dieser Anlage werden Arbeitsunterbrüche massgeblich reduziert. Auch die Materialverluste können dank dieser Anlage reduziert werden, indem kaum mehr Mörtel fortgeworfen werden muss, weil er ansteifte.

Der Anmach- und Pufferbehälter 10,18 dient ausserdem und grundsätzlich als zusätzliche Mischeinrichtung, um eine verlängerte Mischzeit zu gewährleisten, mindestens aber eine Mischzeit von 90 Sekunden, wobei aber auch eine längere Mischzeit jederzeit gewährleistet werden kann. 90 Sekunden dauert es mindestens, bis Trockenbaustoff, der vom Vorratssilo 1 in die Förderschnecke 4 fällt, durch diese in den Anmach- und Pufferbehälter 10,18 gefördert wird, der Mörtel darin weiter gemischt wird und schliesslich unten von der Pump-Förderschnecke 14 erfasst wird und von dieser in den Schlauch 5 gepumpt wird. Wird zusätzliche Mischzeit benötigt, so kann die Anlage noch langsamer laufen gelassen werden, oder die Pump-Förderschnecke 14 kann sogar ab und zu gestoppt werden oder in umgekehrter Richtung laufen gelassen werden, um die Mischung zunächst im Misch- und Pufferbehälter 10 besonders innig zu mischen. Bei normaler Drehzahl aber beträgt die Mischzeit ohnehin mehr als 90 Sekunden, bedarfsweise 180 Sekunden, und das gewährleistet die zuverlässige Aufschliessung aller Polymere, die in einem hochmodifizierten Mörtel auf Polymerbasis enthalten sind.

## Patentansprüche

1. Misch- und Förderanlage für Trockenbaustoffe, die durch eine öffnen- und schliessbare Verschlussklappe (3) aus einem Vorratssilo (1) beziehbar sind, mit einer unterhalb der Verschlussklappe (3) angeordneten, in einem Rohr (17) gelagerten, antreibbaren Förderschnecke (4) für die Entnahme von Trockenbaustoff, wobei dieser Förderschnecke (4) ein Anmach- und Pufferbehälter (10,18) mit einem Stutzen (8) für die Wasserzugabe sowie einem inneren, antreibbaren Rührwerk oder einem Wendel (20) nachgeschaltet ist, ***dadurch gekennzeichnet,* dass** der Anmach- und Pufferbehälter (10,18) unten in eine Rinne oder einen Konus ausläuft und in ein Rohr (15) mit einer Pump-Förderschnecke (14) mit einem eigenen Antrieb (16) mündet, über welche die im Anmach- und Pufferbehälter (10,18) aufgearbeitete Mörtelmischung in den Pumpschlauch (5) förderbar ist, wobei der Inhalt des Anmach- und Pufferbehälters (10,18) mindestens das 1.5-fache der maximalen Minutenförderleistung der Pump-Förderschnecke (14) beträgt.

2. Misch- und Förderanlage für Trockenbaustoffe nach Anspruch 1, ***dadurch gekennzeichnet,* dass** der Anmach- und Pufferbehälter (18) ein zylindrischer Behälter mit unten konisch zulaufendem unteren Ende ist, und dass er in seinem Inneren mit einem Wendel (20) als antreibbares Rührwerk ausgerüstet ist, der sich längs seiner Innenwand längs einer Gewindelinie über die ganze Höhe des zylindrischen Behälters (18) und seines konischen unteren Endes erstreckt und um die Achse des zylindrischen Behälters (18) rotierbar ist.

3. Misch- und Förderanlage für Trockenbaustoffe nach Anspruch 1, ***dadurch gekennzeichnet,* dass** der Anmach- und Pufferbehälter (10) ein zylindrischer Behälter (18) mit unten konisch zulaufendem Ende ist, und dass er in seinem Inneren mit einem Wendel (20) als antreibbares Rührwerk ausgerüstet ist, der sich längs seiner Innenwand längs einer Spirallinie über die ganze Höhe des zylindrischen Behälters (18) und seines konischen unteren Endes erstreckt und um die Achse des zylindrischen Behälters (18) rotierbar ist.

4. Misch- und Förderanlage für Trockenbaustoffe nach einem der Ansprüche 2 bis 3, ***dadurch gekennzeichnet,* dass** der Anmach- und Pufferbehälter (18) auf seiner Oberseite einen Elektromotor (13) aufweist, dessen Abtriebsachse (19) den Anmach- und Pufferbehälter (18) axial durchsetzt und mehrfach gelagert ist und über Stege (22) mit dem inliegenden Wendel (20) verbunden ist, sodass der Wendel (20) von der Abtriebsachse (19) rotierbar ist.

5. Misch- und Förderanlage für Trockenbaustoffe nach Anspruch 1, ***dadurch gekennzeichnet,* dass** der Anmach- und Pufferbehälter (10) eine liegende Trommel bildet und unten im Bereich seiner tiefsten Stelle in einen noch tiefer liegenden Kännel (15) mit geringerem Radius als die Trommel ausläuft, und in diesem Kännel eine Pump-Förderschnecke (14) läuft, die in einen Pumpschlauch (5) mündet.

6. Misch- und Förderanlage für Trockenbaustoffe nach Anspruch 5, *gekennzeichnet,* dass längs der Achse der liegenden Trommel des Anmach- und Pufferbehälters (10) eine Achse (12) verläuft, auf welcher als antreibbares Rührwerk mehrere radial abstehende Paddel (11) mit endseitig angeordneten Schaufeln (23) angebaut sind, wobei die Achse (12) von einem ausserhalb des Anmach- und Pufferbehälters (10) angeordneten Elektromotors (13) antreibbar ist.

7. Misch- und Förderanlage für Trockenbaustoffe nach Anspruch 6, ***dadurch gekennzeichnet,* dass** die Paddel (11) des Rührwerks unterschiedliche Längen aufweisen und dass die Paddel (11) endseitig mit Schaufeln (23) ausgerüstet sind, welche in einem schiefen Winkel zur Verlaufrichtung der Paddel (11) angeordnet sind.

8. Misch- und Förderanlage für Trockenbaustoffe nach einem der vorangehenden Ansprüche, ***dadurch gekennzeichnet,* dass** sowohl die Förderschnecke (4) zum Bezug von Trockenbaustoff aus dem Vorratssilo (1), wie auch das Rührwerk des Anmach- und Pufferbehälters (10,18) sowie die nachgeschaltete Pump-Förderschnecke (14) je einen eigenen Elektromotor (7,13,16) als Antrieb aufweisen und unabhängig voneinander betreibbar sind.

## Claims

1. Mixing and conveying system for dry construction materials which can be obtained from a storage silo (1) by means of an openable and closable closure flap (3), having a drivable conveying screw (4), which is arranged below the closure flap (3) and mounted in a tube (17), for removing dry construction material, whereby, after this this conveying screw (4), a mixing and buffer container (10, 18) with a connection piece (8) for the addition of water and an inner drivable agitator or a helix (20) is arranged, characterized that the mixing and buffer container (10, 18) runs out at the bottom into a channel or a cone and opens out into a pipe (15) with a pump conveying screw (14) with its own drive (16), via which the mortar mixture worked up in the mixing and buffer container (10, 18) can be conveyed into the pump hose (5), the contents of the mixing and buffer container (10, 18) being at least the 1.5 fold of the maximum minute delivery rate of the pump screw conveyor (14).

2. Mixing and conveying installation for dry construction materials according to claim 1, **characterized in that** the mixing and buffer container (18) is a cylindrical container with a bottom tapered lower end, and **in that** it is equipped in its interior with a helix (20) as a drivable agitator which extends along its inner wall along a thread line over the entire height of the cylindrical container (18) and its tapered lower end and is rotatable about the axis of the cylindrical container (18).

3. Mixing and conveying installation for dry construction materials according to claim 1, **characterized in that** the mixing and buffer container (10) is a cylindrical container (18) with a downwardly tapered end and **in that** it is equipped in its interior with a helix (20) as a drivable agitator which extends along its inner wall along a spiral line over the entire height of the cylindrical container (18) and its conical lower end and is rotatable about the axis of the cylindrical container (18).

4. Mixing and conveying installation for dry construction materials according to one of claims 2 to 3, **characterised in that** the mixing and buffer container (18) has on its upper side an electric motor (13), the output axis (19) of which passes axially through the mixing and buffer container (18) and is mounted a plurality of times and is connected via webs (22) to the inlying helix (20) so that the helix (20) can rotate driven by the output axis (19).

5. Mixing and conveying system for dry construction materials according to claim 1, **characterised in that** the mixing and buffer container (10) forms a horizontal drum and runs out at the bottom in the region of its lowest point into a can (15) which lies even lower and has a smaller radius than the drum, and in this can runs a pump conveying screw (14) which opens into a pump hose (5).

6. Mixing and conveying system for dry construction materials according to claim 5, **characterised in that** an axis (12) extends along the axis of the horizontal drum of the mixing and buffer container (10), on which axis a plurality of radially projecting paddles (11) with end-side arranged blades (23) are mounted as a drivable agitator, the axis (12) being drivable by an electric motor (13) arranged outside the mixing and buffer container (10).

7. Mixing and conveying system for dry construction materials according to claim 6, **characterized in that** the paddles (11) of the agitator have different lengths and that the paddles (11) are equipped at the ends with blades (23) which are arranged at an oblique angle to the direction of travel of the paddles (11).

8. Mixing and conveying system for dry construction materials according to one of the preceding requirements, **characterised in that** both the conveying screw (4) for drawing dry construction material from storage silo (1) and the agitator of the mixing and buffer container (10, 18) and the downstream pump conveying screw (14) each have their own electric motor (7, 13, 16) as drive and can be operated independently of one another.

## Revendications

1. Système de mélange et de transport pour matériaux de construction secs pouvant être obtenus à partir d'un silo de stockage (1) au moyen d'un clapet de fermeture (3) pouvant être ouvert et fermé, comprenant une vis de transport (4) pouvant être entraînée, qui est disposée sous le clapet de fermeture (3) et montée dans un tube (17) pour enlever les matériaux de construction secs, cette vis de transport (4) comprenant un récipient de mélange et de tampon (10, 18) avec un raccord (8) pour ajouter l'eau, un agitateur ou une hélice (20), **caractérisé en ce que** le récipient de mélange et de tampon (10, 18) sort par le fond dans un canal ou un cône et s'ouvre dans une conduite (15) avec une vis de transport (14) avec son propre entraînement (16), par laquelle le mortier traité dans le récipient de mélange et tampon (10, 18) est amené au tuyau (5), les contenus du mélange et de la tampon (10, 18) est au miniumum 1.5 fois le débit maximal par minute du convoyeur à vis de la pompe (14).

2. Installation de mélange et de transport pour matériaux de construction secs selon la revendication 1, **caractérisée en ce que** le récipient mélangeur et tampon (18) est un récipient cylindrique avec une extrémité inférieure conique inférieure, et **en ce qu'**il est équipé à l'intérieur d'une hélice (20) comme agitateur pouvant être entraîné qui s'étend sur toute la hauteur du récipient cylindrique (18) et son extrémité inférieure conique le long de sa paroi interne le long d'une ligne filetée, en rotation autour de l'axe du récipient cylindrique (18), et qui est apte à être actionnée en tant qu'organe de commande.

3. Installation de mélange et de transport pour matériaux de construction secs selon la revendication 1, **caractérisée en ce que** le récipient mélangeur et tampon (10) est un récipient cylindrique (18) avec une extrémité conique au fond et **en ce qu'**il est équipé à l'intérieur d'une spirale (20) comme agitateur entraîné qui s'étend le long de sa paroi intérieure sur toute la hauteur du récipient cylindrique (18) et son extrémité inférieure conique et est rotatif autour de l'axe du récipient cylindrique (18), en une ligne spiralée qui peut être actionnée par un organe de mélange.

4. Système de mélange et de transport pour matériaux de construction secs selon l'une des revendications 2 à 3, **caractérisé en ce que** le récipient mélangeur et tampon (18) présente sur sa face supérieure un moteur électrique (13) dont l'axe de sortie (19) traverse axialement le récipient mélangeur et tampon (18) et est monté plusieurs fois et est relié par des bandes (22) à l'hélice intérieure (20), de sorte que l'hélice (20) peut tourner à l'axe de sortie (19).

5. Système de mélange et de transport de matériaux de construction secs selon la revendication 1, **caractérisé en ce que** le récipient mélangeur et tampon (10) forme un tambour horizontal et s'écoule vers le bas, dans la zone de son point le plus bas, dans une boîte (15) qui est encore plus basse et a un rayon plus petit que le tambour, et dans cette boîte, une vis de transport (14) qui ouvre dans un tuyau (5) de pompe.

6. Installation de mélange et de transport pour matériaux de construction secs selon la revendication 5, **caractérisée en ce qu'**un axe (12) s'étend le long de l'axe du tambour horizontal du récipient mélangeur et tampon (10), sur lequel sont montées plusieurs pales (11) faisant saillie radialement avec des pales (23) disposées en extrémité, l'axe (12) étant entraîné par un moteur électrique (13) disposé hors du récipient mélangeur et tampon (10).

7. Système de mélange et de transport pour matériaux de construction secs selon la revendication 6, **caractérisé en ce que** les pales (11) de l'agitateur ont des longueurs différentes et **en ce que** les pales (11) sont équipées aux extrémités de pales (23) qui sont disposées en biais par rapport au sens de marche des pales (11).

8. Système de mélange et de transport pour matériaux de construction secs selon l'une des exigences précédentes, **caractérisé en ce que** la vis de transport (4) pour l'extraction de matériaux de construction secs du silo de stockage (1), l'agitateur du réservoir de mélange et de tampon (10, 18) et la vis de transport (14) de la pompe aval ont chacun leur propre moteur électrique (7, 13, 16) comme entraînement et peuvent fonctionner indépendamment les uns des autres.
